# DEMANDE DE BREVET EUROPEEN

(11) **EP 0 967 588 A1**
(43) Date de publication de la demande: **29.12.1999**
(21) Numéro de dépôt: 99201879.6
(22) Date de dépôt: 14.06.1999
(51) Int. Cl.: G09G 1/16, G09G 3/36

(54) **Controleur d'ecran avec circuit d'animation**

(30) Priorité: 23.06.1998 FR 9807915
(71) Demandeur: Koninklijke Philips Electronics N.V., 5621 BA Eindhoven (NL)
(72) Inventeur: Boursier, Alain, 75008 Paris (FR)
(74) Mandataire: den Braber, Gerard Paul

(57) **Abrégé**

L'invention concerne un contrôleur d'écran à cristaux liquides qui comporte un circuit (50) dit circuit d'animation pour déplacer des données, éventuellement en les modifiant, entre une adresse source S et une adresse destination D d'une mémoire RAM. Cette mémoire RAM contient une mémoire d'écran, et avantageusement une mémoire tampon. L'invention permet de décharger le microprocesseur central de l'équipement des traitements correspondants, de réduire le nombre d'échanges de données entre le microprocesseur et le contrôleur d'écran, et donc de diminuer la consommation de l'équipement entraînée par les animations d'écran.

## Description

L'invention concerne un équipement électronique comportant un microprocesseur, un écran à cristaux liquides et un contrôleur d'écran doté d'une mémoire. Elle concerne également un contrôleur d'écran comportant une mémoire d'écran pour stocker des données à afficher sur un écran à cristaux liquides.

L'invention a notamment des applications pour les équipements électroniques portables, par exemple pour les téléphones.

Les contrôleurs classiques pour écran matriciel à cristaux liquides, par exemple le contrôleur PCF8549 commercialisé par la société Philips Semiconductors, comportent notamment une mémoire d'écran dans laquelle un microprocesseur de l'équipement vient inscrire par l'intermédiaire d'un bus externe les données à afficher à l'écran. Le contenu de cette mémoire doit être modifié par le microprocesseur à chaque fois que l'on souhaite modifier les données à afficher.

Lorsqu'on fait des animations d'écran (modification et/ou déplacement de données affichées à l'écran, remplacement progressif d'un écran ou d'une partie d'écran, affichage rapide d'une succession d'images d'une série...), la charge du microprocesseur augmente donc considérablement. Par ailleurs, le nombre d'échanges sur le bus externe qui relie le microprocesseur au contrôleur d'écran augmente également, ce qui entraîne une augmentation de l'énergie consommée par l'équipement.

Les problèmes de consommation sont particulièrement importants dans le domaine de l'électronique portable, puisque l'on cherche toujours à augmenter l'autonomie des équipements. De plus, dans le cas d'équipements téléphoniques portables, les microprocesseurs ont une puissance limitée qui ne leur permet pas de gérer des animations d'écran en phase de communication.

L'invention a pour but de remédier à ces inconvénients, et notamment de permettre de réaliser des animations d'écran à un moindre coût en terme de charge du microprocesseur et de consommation énergétique.

Pour cela, un équipement et un contrôleur d'écran selon l'invention et tels que décrits dans le paragraphe introductif sont caractérisés en ce que ledit microprocesseur comporte des moyens pour transmettre des commandes audit contrôleur d'écran, lesdites commandes indiquant une opération à effectuer sur des données stockées dans un emplacement source de ladite mémoire, et ledit contrôleur d'écran comporte des moyens de traitement pour effectuer ladite opération.

Ainsi, les opérations de déplacement proprement dites sont réalisées par le contrôleur d'écran ce qui libère le microprocesseur de la charge correspondante.

De plus, les échanges de données qui résultent de l'animation d'écran ont essentiellement lieu à l'intérieur du circuit intégré contrôleur d'écran. La capacité d'une liaison interne à un circuit intégré étant bien inférieure à celle d'une liaison externe entre circuits intégrés, la consommation entraînée par l'animation d'écran est donc bien inférieure.

Enfin, les fonctions déportées dans le contrôleur d'écran ont été limitées à l'animation d'écran proprement dite, ce qui permet d'optimiser la taille du circuit intégré contrôleur d'écran. Le prix de revient d'un circuit intégré étant proportionnel à sa surface, cela permet d'optimiser les coûts de fabrication de l'équipement. Ceci est particulièrement important dans le domaine de l'électronique grand public. Enfin, l'optimisation de la surface du circuit imprimé est fondamentale pour la miniaturisation des équipements.

On notera que la solution proposée ici est particulièrement bien adaptée aux équipements qui ont des écrans de petite taille et dont les fonctionnalités graphiques sont relativement restreintes.

Dans un mode de réalisation avantageux, le contrôleur d'écran est doté d'une mémoire tampon. Une telle mémoire est par exemple utilisée par le microprocesseur pour stocker des données spécifiques, par exemple des polices de caractères ou des icônes. L'affichage de ces formes est ensuite effectué directement par le contrôleur d'écran sans intervention du microprocesseur. De façon avantageuse, ces polices ou icônes sont stockées sous forme comprimée dans la mémoire tampon, notamment lorsque deux niveaux de gris sont suffisants pour les définir (un niveau pour le fond de l'écran, et un niveau pour la forme à afficher).

Dans un mode de réalisation avantageux, des moyens de traitement permettent de modifier les données lues avant de les copier à l'emplacement mémoire destination. A titre d'exemple, ces moyens de traitement permettent d'effectuer des inversions vidéo, du remplissage de bloc, de la décompression de données lues dans la mémoire tampon.

L'invention sera mieux comprise et d'autres détails apparaîtront dans la description qui va suivre en regard des dessins annexés qui sont donnés à titre d'exemples non limitatifs et dans lesquels:
- la figure 1 représente schématiquement un exemple d'équipement selon l'invention,
- la figure 2 est un schéma en blocs d'un contrôleur d'écran classique,
- la figure 3 est un schéma en blocs d'un contrôleur d'écran selon l'invention qui comporte notamment un circuit, dit circuit d'animation, pour modifier et déplacer des blocs à l'écran,
- la figure 4 un schéma en bloc du circuit d'animation de la figure 3,
- les figures 5 et 6 sont des schémas plus détaillés de certains blocs du circuit d'animation de la figure 4.

Sur la figure 1 on a représenté à titre d'exemple un schéma d'un téléphone portable selon l'invention. Ce téléphone portable 1 comporte notamment un écran matriciel à cristaux liquides 2 qui est connecté à un contrôleur d'écran 3. Le contrôleur d'écran 3 reçoit des commandes d'un ensemble à microprocesseur 4 auquel il est relié par un bus 5. L'ensemble à microprocesseur 4 assure par ailleurs le fonctionnement classique du téléphone ce qui est représenté de façon symbolique sur la figure 1 par des liaisons pointillées vers une antenne 10 par l'intermédiaire d'un circuit radio 11, vers un clavier 12, et vers un écouteur 13 et un microphone 14 par l'intermédiaire d'un circuit audio 15.

Conformément à l'invention, les fondions relatives à l'affichage sur l'écran sont réparties entre le microprocesseur 4 du téléphone et le contrôleur d'écran 3. Le microprocesseur 4 effectue essentiellement des traitements relatifs à l'adressage, et il fournit au contrôleur d'écran 3 des commandes et des adresses relatives aux données à traiter. Le contrôleur d'écran 3 effectue les commandes indiquées.

Sur la figure 2 on a représenté un exemple de schéma en blocs d'un contrôleur d'écran classique. Ce contrôleur d'écran comporte notamment un circuit 20 d'interface avec le bus 5. Ce circuit d'interface 20 est relié d'une part à un circuit 30 de décodage des commandes reçues et d'autre part à un circuit générateur de tensions 32 qui est destiné à alimenter l'écran à cristaux liquides 2. Le circuit 30 gère l'accès à une mémoire d'écran 34 dans laquelle sont stockées les données à afficher. Et il commande un séquenceur vidéo 36 qui gère l'affichage sur l'écran par l'intermédiaire d'un registre à décalage amplifié 37 et d'un amplificateur de sortie 38. L'affichage se fait ligne par ligne: sur ordre du séquenceur vidéo 36, chaque ligne à afficher est lue dans la mémoire d'écran 34, stockée dans un registre latch 39, puis transmise à l'amplificateur de sortie 38 qui pilote les colonnes de l'écran. Parallèlement le registre à décalage 37 pilote les lignes de l'écran. Les circuits 37 et 38 ainsi que le séquenceur vidéo 36 reçoivent des impulsions d'horloge en provenance d'un circuit 40 générateur de temps qui est lui-même relié à un oscillateur 41.

Sur la figure 3 on a représenté un contrôleur d'écran selon l'invention. Ce contrôleur d'écran 3 comporte, en plus du contrôleur de la figure 2, un circuit d'animation 50 qui effectue des modifications et des déplacements de blocs de points sur l'écran pour permettre de réaliser diverses animations. Ce circuit d'animation 50 reçoit des commandes en provenance du circuit 30 de décodage de commandes, et il a accès à la mémoire d'écran 34 pour y lire les données qu'il doit traiter et y inscrire les données à afficher à l'écran après traitement. Le contrôleur d'écran 3 selon l'invention comporte également une mémoire tampon 52 qui est utilisée pour le stockage de données intermédiaires, et un dispositif 54 de gestion d'accès aux mémoires 34 et 52. Ce dispositif de gestion d'accès 54 comporte un multiplexeur 56 qui est commandé par le circuit 30 de décodage de commande pour donner l'accès aux mémoires soit au microprocesseur de l'équipement (par l'intermédiaire du bus 5), soit au circuit d'animation 50. Il comporte également un circuit double accès 58 qui gère l'interface entre le multiplexeur 56 ou le registre 39 d'une part et les deux mémoires 34 et 52 d'autre part. Ce circuit double accès reçoit également des impulsions d'horloge en provenance du circuit 40 générateur de temps afin de commander les écritures dans le registre 39.

Sur la figure 4 on a représenté un schéma en blocs du circuit d'animation 50. D'une façon générale, ce circuit permet d'effectuer différents modes de copies d'un bloc de points (une icône ou un caractère par exemple) d'un emplacement mémoire source à un emplacement mémoire destination.

Le circuit d'animation 50 comporte un circuit 61 générateur d'adresse source, un circuit 62 générateur d'adresse destination, un circuit 63 de traitement des données qui lit et écrit des données dans la mémoire d'écran 34 ou dans la mémoire tampon 52, un multiplexeur 64 qui permet d'adresser ces deux mémoires 34 et 52 à partir d'une adresse fournie soit par le générateur d'adresse source 61 soit par le générateur d'adresse destination 62, et un circuit séquenceur 65 qui contrôle le fonctionnement des circuits 61 et 62 de génération d'adresse et du circuit 63 de traitement des données.

Les paramètres qui sont fournis au circuit d'animation 50 par le microprocesseur de l'équipement sont les suivants:
- S: première adresse source (c'est-à-dire adresse source du premier point du bloc à traiter),
- D: première adresse destination (c'est-à-dire adresse destination du premier point du bloc à traiter),
- L: largeur du bloc à traiter,
- H: hauteur du bloc à traiter,
- C1, C2, C3 et C4: commandes de sélection du mode de fonctionnement du circuit de traitement 63 (on verra par la suite que le circuit 63 est doté de plusieurs modes de fonctionnement).

Ces paramètres sont stockés dans des registres 66 pour être utilisés par les circuits 61, 62, 63 et 65 du circuit d'animation 50.

Les circuits générateur d'adresse source et destination 61 et 62 ont pour fonction de générer successivement toutes les adresses mémoire (source et destination respectivement) qui correspondent au bloc à traiter, à partir de la première adresse source et de la première adresse destination respectivement.

Dans la pratique, la mémoire tampon et la mémoire d'écran correspondent à deux zones différentes d'une mémoire RAM, appelée zone tampon et zone d'écran dans la suite de la description. Ces deux zones sont organisées différemment. La zone tampon est une zone dite adjacente dans laquelle les données sont stockées de façon adjacente, c'est-à-dire que les lignes de données qui constituent un bloc sont stockées les unes à la suite des autres. Au contraire, la zone d'écran est une zone dite fragmentée qui est une représentation de l'écran. Cela signifie que les différentes lignes d'un bloc ne sont pas stockées les unes à la suite des autres, mais à l'adresse mémoire qui correspond à leur emplacement à l'écran. Pour passer d'une ligne à une autre, il suffit donc d'incrémenter l'adresse mémoire d'une unité lorsque le bloc est lu dans une mémoire adjacente. Lorsqu'il est lu dans une mémoire segmentée, il faut additionner à l'adresse du début de la ligne le nombre d'emplacements mémoire nécessaire pour stocker une ligne entière. Par exemple, lorsque la mémoire RAM contient des mots de 8 bits, que chaque point de l'écran est codé sur 2 bits (ce qui permet d'avoir 4 niveaux de gris), et que les lignes de l'écran contiennent 104 points, il faut 26 emplacements mémoire pour stocker une ligne d'écran. En zone segmentée, il faut donc ajouter 26 à une adresse de début de ligne pour passer à l'adresse de début de ligne suivante dans le même bloc.

Sur la figure 5 on a représenté un schéma en blocs d'un tel circuit de génération d'adresse. Il comporte un circuit multiplexeur 71 qui est commandé par le séquenceur 65, un registre 72 pour stocker l'adresse courante de début de ligne, un compteur d'adresse 73 qui est lui aussi commandé par le séquenceur 65, et un additionneur 74. Le multiplexeur 71 est doté d'une première entrée qui reçoit la première adresse source S ou destination D stockée dans les registres 66, et d'une seconde entrée qui reçoit l'adresse délivrée par l'additionneur 74.

Le séquenceur envoie tout d'abord un ordre au multiplexeur 71 pour que la première adresse source S ou destination D soit copiée dans le registre 72. Sur ordre du séquenceur 65, l'adresse stockée dans le registre 72 est lue par le compteur d'adresse 73 qui l'incrémente d'une unité. L'adresse incrémentée est ensuite délivrée en sortie du circuit générateur d'adresse. L'additionneur 74 ajoute à l'adresse lue dans le registre 72 la valeur nécessaire pour passer à la ligne suivante du bloc à traiter lorsque le bloc traité est stocké ou doit être stocké en mémoire segmentée.

Lorsque, incrémentation par incrémentation, toute la ligne a été parcourue, et que le bloc traité est ou doit être stocké en mémoire segmentée, le séquenceur envoie un ordre au multiplexeur 71 pour que l'adresse fournie par l'additionneur 74 soit stockée dans le registre 72. Le fonctionnement se poursuit ainsi ligne après ligne jusqu'à la fin du bloc.

Lorsque le bloc traité est stocké ou doit être stocké en mémoire adjacente, l'incrémentation par le compteur adresse 73 se poursuit jusqu'à ce qu'on atteigne la dernière adresse du bloc.

Les instants auxquels le séquenceur 65 envoie ses ordres au multiplexeur 71 et au compteur d'adresse 73 dépendent de la largeur L et de la hauteur H du bloc à traiter, ainsi que de la nature adjacente ou segmentée de la zone mémoire source ou destination. Le séquenceur 65 lit les paramètres L, H, S et D dans les registres 66.

Sur la figure 6 on a représenté un exemple de circuit 63 de traitement des données qui permet d'effectuer, en fonction de commandes reçues C1, C2, C3 et C4, différents traitements sur des données 80 lues en mémoire à l'adresse indiquée par le générateur d'adresse source. Les données 81 fournies en sortie du circuit 63 sont copiées en mémoire à l'adresse indiquée par le générateur d'adresse destination. Dans le mode de réalisation décrit ici, les différents traitements possibles sont les suivants:
- la copie simple dans laquelle les données de sortie 81 sont identiques aux données d'entrée 80,
- l'inversion vidéo qui consiste à complémenter les données 80 reçues en entrée,
- le remplissage du bloc,
- la conversion d'un codage des points de l'écran sur 1 bit à un codage sur 2 bits, avec éventuellement inversion vidéo.

Pour cela, le circuit 63 comporte trois multiplexeurs 82, 84, 86, un registre 88 destiné à stocker les données d'entrée 80, deux registres programmables 90 et 92 pour stocker deux niveaux de gris codés sur 2 bits chacun, deux portes logiques 94 et 96 qui réalisent la fonction OU exclusif, une porte logique 98 qui réalise la fonction logique ET.

Le multiplexeur 82 délivre les données de sortie 81. Ces données sont constituées par les données présentes soit sur une première entrée 100 soit une seconde entrée 102 du multiplexeur 82, selon le niveau haut ou bas respectivement d'un signal de commande C1 porté sur une troisième entrée 104 du multiplexeur 82.

La première entrée 100 est constituée par une sortie 106 de la porte 94 (OU exclusif). Cette porte 94 est dotée d'une première entrée 107 qui reçoit un signal de commande C2 et d'une seconde entrée 109 qui reçoit les données d'entrée 80 stockées dans le registre 88. La commande C2 indique si la fonction inverse vidéo est active. Dans ce cas (niveau haut du signal C2) les données disponibles sur l'entrée 100 du multiplexeur 82 correspondent au complément logique des données d'entrée. Dans le cas contraire (niveau bas du signal C2), elles sont identiques aux données d'entrée.

La seconde entrée 102 du multiplexeur 82 est reliée à une sortie 110 du multiplexeur 84. Cette sortie 110 recopie les données présentes sur une première entrée 112 ou sur une seconde entrée 114 du multiplexeur 84, selon le niveau haut ou bas respectivement d'un signal de commande 116 porté sur une troisième entrée 118 du multiplexeur 84. La première et la seconde entrée 112 et 114 du multiplexeur 84 sont respectivement reliées aux sorties des registres 90 et 92.

La troisième entrée 118 du multiplexeur 84 est reliée à une sortie 120 de la porte 98 (porte ET). La porte 98 est dotée d'une première entrée 121 qui reçoit un signal de commande C3, et d'une seconde entrée qui est reliée à une sortie 124 de la porte 96 (OU exclusif). La porte 96 est elle-même dotée d'une première entrée 126 qui reçoit le signal de commande C2, et d'une seconde entrée 127 qui est reliée à une sortie 128 du multiplexeur 86. Le multiplexeur 86 est commandé par un signal de commande C4 qui est porté sur sa première entrée 131. Il recopie sur sa sortie 128 l'un des deux bits portés sur son entrée 132 selon le niveau haut ou bas du signal de commande C4. L'entrée 132 est reliée à la sortie du registre 88.

Lorsque le signal de commande C1 est haut on sélectionne donc le mode de fonctionnement "copie simple sans inversion des données" (signal de commande C2 bas), ou "copie simple avec inversion des données" (signal de commande C2 haut).

Les signaux de commande C3 et C4 sont utilisés de la façon suivante. Lorsque le signal C3 est bas, le circuit fonctionne en mode remplissage: la sortie de la porte 98 (porte ET) est basse de telle sorte que le multiplexeur 84 fournit en sortie la couleur, dite couleur de fond (par exemple 00 ou 01), stockée dans le registre programmable 92. Si la commande C1 est basse, les données 81 délivrées en sortie sont égales au contenu du registre 92 quelles que soient les données 80 fournies en entrée. Il y a donc remplissage du bloc avec la couleur de fond stockée dans le registre 92.

Si le signal de commande C3 est haut, le circuit fonctionne en mode conversion de format de codage. Ce mode de fonctionnement comporte deux étapes. La première étape se déroule lorsque le signal de commande C4 est bas et elle consiste à recopier en sortie du multiplexeur 86 le premier des 2 bits lus dans le registre 88. Ce bit est recopié (après inversion si le signal de commande C2 indique que l'on est en mode inversion) sur la troisième entrée du multiplexeur 84. S'il est égal à 0, c'est la couleur de fond contenue dans le registre 92 (par exemple 00 ou 01) qui est recopiée en sortie du multiplexeur 84. S'il est égal à 1, c'est la couleur, dite couleur de forme (par exemple 10 ou 11), contenue dans le registre programmable 90 qui est recopiée en sortie du multiplexeur 84. Si la commande C1 est basse, les 2 bits ainsi obtenus sont délivrés en sortie du circuit 63. On a donc réalisé une conversion de format à partir du premier bit contenu dans le registre 88. La seconde étape se déroule lorsque le signal de commande C4 est haut, et elle consiste à recopier en sortie du multiplexeur 86 le second des 2 bits lus dans le registre 88. Cette étape, qui est identique à la précédente, réalise une conversion de format à partir du second bit contenu dans le registre 88.

Les commandes à appliquer au circuit 63 en fonction du mode de fonctionnement recherché sont résumées ci-dessous (x indique que l'état de la commande est indifférent pour la fonction considérée):

| | | C3 | C1 | C2 | C4 |
|---|---|---|---|---|---|
| copie simple avec inversion | | x | 1 | 1 | x |
| copie simple sans inversion | | x | 1 | 0 | x |
| conversion de format de codage avec inversion: | 1^{ère} étape | 1 | 0 | 1 | 0 |
| | 2^{ème} étape | 1 | 0 | 1 | 1 |
| conversion de format de codage sans inversion: | 1^{ère} étape | 1 | 0 | 0 | 0 |
| | 2^{ème} étape | 1 | 0 | 0 | 1 |
| remplissage | | 0 | 0 | x | x |

On notera que la fonction "conversion de format de codage" permet au microprocesseur de stocker des données dans la mémoire tampon sous un format de 1 bit par pixel afin de gagner de la place. Par exemple il peut s'agir de polices de caractères ou d'icônes dont les points ont tous le même niveau de gris. Pour être affichées à l'écran, de telles données doivent être recopiées dans la mémoire d'écran avec un format de 2 bits par pixel.

A titre d'exemple, le microprocesseur peut stocker dans la mémoire tampon une série de cadrans d'horloge correspondant à différentes positions de l'aiguille trotteuse. Une animation d'écran peut alors consister à afficher successivement toutes les secondes un cadran de la série pour donner l'impression que l'aiguille se déplace. Dans ce cas, il est clairement avantageux de stocker la série de cadrans sous forme comprimée dans la mémoire tampon. Pour l'affichage, le contrôleur devra donc lire les icônes correspondantes (codées sur 1 bit par pixel) dans la mémoire tampon, les décomprimer, et écrire les données résultantes (codées sur 2 bits par pixel) dans la mémoire d'écran.

L'invention n'est pas limitée au mode de réalisation qui vient d'être décrit à titre d'exemple.

En particulier, le mode de réalisation décrit ne permet pas de dissocier les quatre points de l'écran dont le code est stocké dans un même emplacement de la mémoire RAM. Mais dans un autre mode de réalisation il serait possible de le faire, au prix d'une complexité accrue du circuit d'animation.

Par ailleurs d'autres modes de fonctionnement ou des modes de fonctionnement différents peuvent être prévus pour le circuit de traitement 63.

## Revendications

1. Equipement électronique comportant un microprocesseur (4), un écran à cristaux liquides (2) et un contrôleur d'écran (3) doté d'une mémoire (34), caractérisé en ce que:
- ledit microprocesseur comporte des moyens pour transmettre des commandes audit contrôleur d'écran, lesdites commandes indiquant une opération (C1, C2, C3, C4) à effectuer sur des données (L, H) stockées dans un emplacement source (S) de ladite mémoire,
- et ledit contrôleur d'écran comporte des moyens de traitement (50) pour effectuer ladite opération.

2. Equipement selon la revendication 1, caractérisé en ce que lesdits moyens de traitement comportent des moyens de déplacement de données (61, 62, 63) vers un emplacement destination (D) de ladite mémoire, ledit emplacement destination étant indiqué dans ladite commande.

3. Equipement selon la revendication 1, caractérisé en ce que ladite mémoire (34) comporte une zone d'écran (34) pour stocker les données à afficher et une zone tampon (52) pour stocker des données intermédiaires ou des données spécifiques.

4. Equipement selon la revendication 1, caractérisé en ce que lesdits moyens de traitement comportent des moyens (84, 86, 90, 92) de conversion de format des données lues dans l'emplacement source.

5. Equipement selon la revendication 1, caractérisé en ce que lesdits moyens de traitement comportent des moyens (94, 96) d'inversion vidéo des données lues dans ledit emplacement source.

6. Contrôleur d'écran (3) comportant une mémoire (34) pour stocker des données à afficher sur un écran à cristaux liquides (2), caractérisé en ce qu'il comporte des moyens de traitement (50) pour exécuter des commandes reçues d'un processeur externe, lesdites commandes indiquant une opération (C1, C2, C3, C4) à effectuer sur des données stockées dans un emplacement source (S) de ladite mémoire.

7. Contrôleur d'écran selon la revendication 6, caractérisé en ce que lesdits moyens de traitement comportent des moyens (61, 62, 63) de déplacement de données vers un emplacement destination (D) de ladite mémoire, ledit emplacement destination étant indiqué dans ladite commande.

8. Contrôleur d'écran selon la revendication 6, caractérisé en ce que ladite mémoire comporte une zone d'écran (34) pour stocker les données à afficher et une zone tampon (52) pour stocker des données intermédiaires ou des données spécifiques.

9. Contrôleur d'écran selon la revendication 1, caractérisé en ce que lesdits moyens de traitement comportent des moyens (84, 86, 90, 92) de conversion de format des données lues dans l'emplacement source.

10. Contrôleur d'écran selon la revendication 7, caractérisé en ce que lesdits moyens de traitement comportent des moyens (94, 96) d'inversion vidéo des données lues dans ledit emplacement source.
